# EUROPÄISCHE PATENTSCHRIFT

(11) **EP 3 901 372 B1**
(45) Veröffentlichungstag und Bekanntmachung des Hinweises auf die Patenterteilung: **20.12.2023**
(21) Anmeldenummer: 21168878.3
(22) Anmeldetag: 16.04.2021
(51) Int. Cl.: E01C 19/35, E01C 19/38, E02D 3/046

(54) **BODENVERDICHTUNGSVORRICHTUNG MIT ELEKTRISCH BETRIEBENEM RADSATZ**
GROUND COMPACTING DEVICE WITH ELECTRICALLY OPERATED WHEEL SET
DISPOSITIF DE COMPACTAGE DU SOL POURVU D'ESSIEU MONTÉ À COMMANDE ÉLECTRIQUE

(30) Priorität: 23.04.2020 DE 102020111123
(43) Veröffentlichungstag der Anmeldung: 27.10.2021
(73) Patentinhaber: Wacker Neuson Produktion GmbH & Co. KG, 85084 Reichertshofen (DE)
(72) Erfinder: UNVERDORBEN, Walter, 85229 Markt Indersdorf (DE); PFETSCH, Stefan, 81371 München (DE); KOLMAR, Oliver, 86453 Dasing (DE)
(74) Vertreter: Müller Hoffmann & Partner

(56) Entgegenhaltungen:
- DE-A1- 10 226 920
- DE-U- 1 800 257
- DE-U1- 8 513 149
- JP-A- H06 193 011

## Beschreibung

Die Erfindung betrifft eine Bodenverdichtungsvorrichtung, insbesondere eine Vibrationsplatte oder Rüttelplatte.

Eine derartige Bodenverdichtungsvorrichtung weist einen von einem Motor angetriebenen Schwingungserreger auf, der eine im Wesentlichen vertikal gerichtete Schwingung erzeugt, die eine Verdichtungsplatte (Bodenkontaktplatte) beaufschlagt. Je nach Gestaltung des Schwingungserregers ist dieser dazu geeignet, die Verdichtungsplatte über den zu verdichtenden Boden auch vorwärts oder rückwärts zu bewegen und die Platte lenkbar zu machen.

Eine derartige Bodenverdichtungsvorrichtung ist als Vibrationsplatte zum Beispiel aus der DE 198 40 453 A1 bekannt. Sie weist ein ausfahrbares Fahrwerk auf, damit kürzere Entfernung auf einer Baustelle mit der Maschine zurückgelegt werden können, ohne dass ein Transportfahrzeug benötigt wird.

Der in der DE 198 40 453 A1 beschriebene Fahrwerksmechanismus ist konstruktiv aufwendig, schwer und teuer. Demgegenüber ist aus der DE 102 26 920 A1 eine einfachere Transportvorrichtung bekannt, bei der an der Verdichtungsplatte (Bodenkontaktplatte) unmittelbar ein Radsatz angebracht ist. Durch Verkippen der Vibrationsplatte um den Radsatz kann die Bodenkontaktplatte vom Boden abgehoben und die gesamte Vibrationsplatte mit Hilfe des Radsatzes transportiert bzw. weggerollt werden.

Auch wenn das Verkippen und Transportieren insbesondere von kleineren Vibrationsplatten durch den Radsatz an der Bodenkontaktplatte erheblich vereinfacht wird, ist dabei immer noch ein erheblicher Kraftaufwand zum Schieben oder Ziehen der Maschine erforderlich. Dies gilt vor allem auch für größere, schwere Vibrationsplatten.

In der DE 18 00 257 U1 wird eine Vorrichtung zum Verdichten von Straßenbelage beschrieben, mit einem fahrbaren Rahmen, auf dem eine Brennkraftmaschine und ein damit verbundener Generator angeordnet sind. Auf dem auf Rädern fahrbaren Rahmen ist eine mit einem Schwingungserreger versehene Verdichterplatte gelagert.

Der Erfindung liegt daher die Aufgabe zugrunde, eine verbesserte Bodenverdichtungsvorrichtung anzugeben, die komfortabel und ohne besonderen Kraftaufwand transportiert werden kann.

Die Aufgabe wird erfindungsgemäß durch eine Bodenverdichtungsvorrichtung mit den Merkmalen von Anspruch 1 gelöst. Vorteilhafte Weiterentwicklungen der Erfindung sind in den abhängigen Ansprüchen angegeben.

Es wird eine Bodenverdichtungsvorrichtung angegeben, mit einer eine Verdichtungsplatte aufweisenden Untermasse, einer mit der Untermasse über eine Schwingungsentkopplungseinrichtung gekoppelten Obermasse, einem die Verdichtungsplatte beaufschlagenden Schwingungserreger, einem Fahrwerk mit einem oder mehreren Rollkörpern zum Transport der Vorrichtung, und mit einem Elektroantrieb zum Antreiben von wenigstens einem der Rollkörper, wobei ein elektrischer Energiespeicher vorgesehen ist, zum Versorgen des Elektroantriebs mit elektrischer Energie.

Die Untermasse weist demnach die als Bodenkontaktplatte dienende Verdichtungsplatte auf, auf der die Bodenverdichtungsvorrichtung auf dem Boden aufsteht. Die Verdichtungsplatte wird durch den Schwingungserreger in Schwingungen versetzt und bewirkt die Verdichtung des darunter befindlichen Bodens. Auch der Schwingungserreger bzw. Teile des Schwingungserregers können der Untermasse zugerechnet werden. An der von der Untermasse schwingungsmäßig entkoppelten Obermasse kann der Antrieb angeordnet werden. Der Antrieb kann jedoch bei anderen Ausführungsformen auch direkt an der Untermasse angeordnet sein.

Die Schwingungsentkopplungseinrichtung zwischen Untermasse und Obermasse kann insbesondere eine Feder-Dämpfer-Einrichtung, z.B. mit Gummipuffern, sein, um die an der Untermasse entstehenden und generierten Schwingungen wirkungsvoll von der Obermasse zu isolieren.

Der eine Rollkörper oder die mehreren Rollkörper dienen zum Rollen über den Boden, um die gesamte Bodenverdichtungsvorrichtung zu tragen und über den Boden rollend transportieren zu können. Die Rollkörper können dabei insbesondere als Räder ausgebildet sein, wobei mehrere Räder, insbesondere ein Räderpaar einen Radsatz bilden.

Zur Unterstützung der Transportbewegung dient der Elektroantrieb, der zum Beispiel einen Elektromotor aufweisen kann und wenigstens einen der Rollkörper drehend antreiben kann. Durch die Unterstützung des Elektroantriebs ist es für einen Bediener leicht möglich, die Bodenverdichtungsvorrichtung mithilfe der Rollkörper auf dem Boden zu verfahren. Der Bediener muss dann nur noch die Bodenverdichtungsvorrichtung in geeigneter Weise führen und ggfs. balancieren, während die eigentliche Transportbewegung durch den Elektroantrieb und die von ihm angetriebenen Rollkörper bewirkt wird.

Der elektrische Energiespeicher kann insbesondere eine Batterie bzw. ein Akkumulator sein. Der Energiespeicher kann in der Bodenverdichtungsvorrichtung fest eingebaut sein. Ebenso ist es aber auch möglich, den elektrischen Energiespeicher auswechselbar bereitzustellen.

Bei einer Ausführungsform kann das Fahrwerk ortsfest an der Untermasse angebracht sein, wobei das Fahrwerk mit einem Abstand zu einer Aufstandsfläche der Verdichtungsplatte angeordnet ist, der derart bemessen ist, dass die Bodenverdichtungsvorrichtung über die Rollkörper kippbar ist, derart, dass die Verdichtungsplatte in einer Transportstellung den Boden nicht berührt, aber die Rollkörper den Boden berühren und das Gewicht der Vorrichtung tragen. In einer Arbeits- bzw. Rüttelstellung hingegen, wenn also die Verdichtungsplatte flächig auf dem Boden aufliegt, sind die Rollkörper mit einem gewissen Abstand zum Boden angeordnet. Die Rollkörper schweben dabei sozusagen über dem Boden bzw. der Aufstandsfläche.

Die ortsfeste Anbringung des Fahrwerks an der Untermasse bedeutet, dass die Relativstellung zwischen einer Fahrwerksachse bzw. Drehachse der Rollkörper zu der das Fahrwerk tragenden Untermasse, insbesondere zu der Verdichtungsplatte, unveränderlich ist. Die Rollkörper können sich zwar relativ zu der Verdichtungsplatte drehen. Ihre relative Lage zu der Verdichtungsplatte kann hingegen nicht verändert werden.

Die ortsfeste Fahrwerksachse bezüglich der Verdichtungsplatte bedeutet gegenüber Geräten, die kein derartiges Fahrwerk aufweisen, dass die Rollkörper sich bereits während des Arbeitsbetriebs (Rüttelbetriebs) in ihrer Fahrposition (Transportposition) befinden. Somit ist ein wie z.B. in der DE 198 40 453 A1 beschriebenes Ausfahren oder Schwenken der Fahrwerkachse für den Transport nicht erforderlich. Ein besonders verschleißanfälliges Teil, nämlich ein ansonsten erforderlicher Ausfahr- oder Schwenkmechanismus entfällt, was geringere Anschaffungskosten, weniger Ausfallzeit, geringere Wartungskosten und eine leichte Bedienbarkeit der Bodenverdichtungsvorrichtung zur Folge hat.

Bei einer anderen Ausführungsform hingegen kann eine Trageinrichtung vorgesehen sei, mit der das Fahrwerk an der Obermasse bewegbar befestigt ist, wobei das Fahrwerk mit Hilfe der Trageinrichtung zwischen einer Arbeitsstellung, in der die Bodenverdichtungsvorrichtung zum Verdichten eines Bodens geeignet ist, und einer Transportstellung zum Transportieren der Bodenverdichtungsvorrichtung bewegbar ist. Die Trageinrichtung dient somit zum Bewegen, insbesondere zum Verschwenken des Fahrwerks relativ zur Obermasse. In der Rüttelstellung oder Arbeitsstellung sind die Rollkörper des Fahrwerks vom Boden abgehoben. Das Fahrwerk kann mit den Rollkörpern an der Obermasse gehalten werden.

Zur Transportstellung wird das Fahrwerk nach unten verschwenkt, so dass die Rollkörper sich am Boden abstützen und die gesamte Bodenverdichtungsvorrichtung transportiert werden kann.

Das Fahrwerk kann wenigstens zwei Rollkörper aufweisen, von denen wenigstens ein Rollkörper durch den Elektroantrieb antreibbar ist. Dabei sind verschiedene Varianten möglich. So ist es möglich, dass nur einer der Rollkörper drehend angetrieben wird, während der andere Rollkörper frei mitlaufend gelagert ist. Bei einer anderen Variante können beide Rollkörper angetrieben sein. Dabei ist es möglich, dass beide Rollkörper durch einen gemeinsamen Antrieb angetrieben werden. Ebenso ist es möglich, dass jeder der Rollkörper einen eigenen individuellen Antrieb aufweist.

Bei einer Variante können die beiden Rollkörper durch eine Drehmomentkopplung miteinander verbunden sein, derart, dass beide Rollkörper durch den Elektroantrieb gemeinsam angetrieben sind. Die Drehmomentkopplung kann zum Beispiel durch eine Verbindungswelle, ein Getriebe etc. hergestellt werden, um die Drehbewegung der beiden Rollkörper miteinander zu koppeln. Der gemeinsame Elektroantrieb kann dementsprechend an geeigneter Stelle angebracht sein, um das Drehmoment auf beide Rollkörper zu übertragen.

Es kann eine Steuerung vorgesehen sein, zum Ansteuern des Elektroantriebs, wobei durch die Steuerung ein Bereitschaftszustand bewirkbar ist, in dem der Elektroantrieb für das Fahrwerk aktivierbar ist, während der Schwingungserreger nicht aktivierbar ist. Der Bereitschaftszustand bedeutet dabei, dass ein Transportbetrieb möglich ist, bei dem der Elektroantrieb aktiviert werden kann. Im Bereitschaftszustand ist hingegen aber kein Arbeitsbetrieb (Rüttelbetrieb) möglich. Der Bereitschaftsbetrieb stellt insoweit eine Vorstufe zum eigentlichen Transportbetrieb dar, in dem der Schwingungserreger nicht mehr aktiviert werden darf.

Der Bereitschaftszustand kann durch eine Schalteinrichtung aktivierbar sein, wobei die Schalteinrichtung verschiedene Komponenten bzw. Funktionsprinzipien aufweisen kann. So kann die Schalteinrichtung einen Neigungsdetektor aufweisen, zum Erkennen, ob die Bodenverdichtungsvorrichtung um die Fahrwerkachse gekippt ist. Wenn die Bodenverdichtungsvorrichtung - wie oben beschrieben - um die Fahrwerkachse (Drehachse des Radsatzes bzw. Drehachse der Rollkörper) verkippt ist, berühren die Rollkörper den Boden, so dass die Bodenverdichtungsvorrichtung transportiert werden kann. Dieser verkippte bzw. geneigte Zustand kann durch den Neigungsdetektor erkannt werden, wodurch der Bereitschaftszustand aktivierbar ist.

Bei einer Variante kann die Schalteinrichtung einen Deichseldetektor aufweisen, zum Erkennen einer Stellung einer Führungsdeichsel in einem aufgerichteten Arretierungszustand. Viele Bodenverdichtungsvorrichtungen weisen eine Führungsdeichsel auf, mit deren Hilfe ein Bediener die Bodenverdichtungsvorrichtung manuell führen und bewegen kann. Zum Transport ist es bekannt, die Führungsdeichsel nach oben zu verschwenken und mithilfe einer entsprechenden Arretierungsvorrichtung zu arretieren, zum Beispiel an der Obermasse einzurasten. Mit Hilfe des Deichseldetektors kann dieser Arretierungszustand der Führungsdeichsel erkannt werden, wodurch wiederum der Bereitschaftszustand aktivierbar ist.

Es kann eine Transportbedieneinrichtung vorgesehen sein, zum Aktivieren des Elektroantriebs in wenigstens eine Drehrichtung des zugeordneten Rollkörpers und damit Transportrichtung der Bodenverdichtungsvorrichtung. Mit Hilfe der Transportbedieneinrichtung kann ein Bediener somit den Elektroantrieb ein- und ausschalten, um eine Drehung des entsprechenden Rollkörpers (oder der mehreren Rollkörper) zu bewirken und den Transport zu bewerkstelligen.

Als Transportbedieneinrichtung kann zum Beispiel ein Wippschalter bzw. Wipptaster oder ein Steuerhebel für Vorwärts- und Rückwärtsfahrt geeignet sein, ähnlich wie bei einem Elektrohubwagen. Dabei kann auch vorgesehen sein, dass der Elektroantrieb nur dann aktivierbar ist, wenn vorher der Bereitschaftszustand aktiviert wurde.

Die Drehzahl des Elektroantriebs kann dabei konstant, also unveränderlich sein.

In diesem Fall beschränkt sich das Bedienen des Elektronantriebs z.B. lediglich auf An-Aus bzw. Vorwärts- und Rückwärtsfahrt sowie Stillstand. Bei einer Variante ist es möglich, die Drehzahl des Elektroantriebs mit Hilfe der Transportbedieneinrichtung zu variieren. So kann zum Beispiel je nach Stellung der Transportbedieneinrichtung eine höhere oder niedrigere Drehzahl des Elektroantriebs, wie aber auch eine Änderung der Drehrichtung des Elektroantriebs bewirkt werden.

Es kann eine Führungsvorrichtung zum manuellen Führen der Bodenverdichtungsvorrichtung durch einen Bediener vorgesehen sein, wobei die Führungsvorrichtung an der Obermasse angebracht sein kann. Bei der Führungsvorrichtung kann es sich zum Beispiel um die oben beschriebene Führungsdeichsel handeln. Zur Befestigung der Führungsvorrichtung an der Obermasse kann zwischen der Führungsvorrichtung und der Obermasse eine Schwingungsentkopplungsvorrichtung vorgesehen sein. Diese kann zum Beispiel Gummipuffer aufweisen.

Der elektrische Energiespeicher kann an der Obermasse, an der Untermasse oder an der Führungsvorrichtung angeordnet sein. Die Anordnung an der Obermasse und - mehr noch - an der Führungsvorrichtung hat den Vorteil, dass diese Orte schwingungsentkoppelt von der Untermasse sein können, so dass der Energiespeicher nur geringen Schwingungen ausgesetzt ist.

Der Schwingungserreger kann durch einen elektrischen Arbeitsantrieb antreibbar sein, wobei der elektrische Arbeitsantrieb durch elektrische Energie von dem elektrischen Energiespeicher versorgt wird. Bei dieser Variante weist die Bodenverdichtungsvorrichtung einen großen Elektroantrieb auf, der als Arbeitsantrieb dient und den Schwingungserreger antreibt. Der elektrische Arbeitsantrieb wie auch der Elektroantrieb für das Fahrwerk werden gemeinsam durch den elektrischen Energiespeicher gespeist.

Bei einer grundsätzlich anderen Ausführungsform kann der Schwingungserreger durch einen Verbrennungsmotor antreibbar sein, wobei eine Starterbatterie für einen Starter des Verbrennungsmotors vorgesehen kann und wobei die Starterbatterie den elektrischen Energiespeicher für den Elektroantrieb für das Fahrzeug bildet. Bei dieser Variante wird der eigentliche Arbeitsantrieb für den Schwingungserreger durch den Verbrennungsmotor erbracht. Die als Batterie mit kleinerer Kapazität ausgestattete Starterbatterie dient zum Versorgen des Starters und des Elektroantriebs für das Fahrwerk.

Der Energiespeicher für den Elektroantrieb kann durch den Verbrennungsmotor aufladbar sein. Dementsprechend muss der Energiespeicher keine große Kapazität aufweisen. Er kann im Betrieb durch den Verbrennungsmotor aufgeladen werden, der dementsprechend einen Generator aufweist bzw. antreibt.

Es kann eine Ladevorrichtung vorgesehen sein, zum Überwachen eines Ladezustands des Energiespeichers, wobei wenigstens eine der folgenden Funktionen gewährleistet sein kann: bei Unterschreiten einer vorgegebenen oberen Restladungsgrenze Abschalten (bzw. Verhindern eines Einschaltens) des Arbeitsantriebs für den Schwingungserreger; und bei Unterschreiten einer vorgegebenen unteren Restladungsgrenze Abschalten (bzw. Verhindern eines Einschaltens) des Elektroantriebs für das Fahrwerk.

Die Ladevorrichtung ermöglicht somit, den Ladezustand des Energiespeichers zu überwachen. Wenn der Energiespeicher auch zum Speisen eines elektrischen Arbeitsantriebs für den Schwingungserreger dient, kann dieser Arbeitsantrieb bei Unterschreiten der vorgegebenen oberen Restladungsgrenze abgeschaltet werden, während zu diesem Zeitpunkt noch ein Betrieb des Fahrantriebs bzw. Elektroantriebs für das Fahrwerk möglich ist. Das Fahrwerk kann dann weiter angetrieben werden, während der Schwingungserreger ausgeschaltet ist.

Bei Unterschreiten der vorgegebenen unteren Restladungsgrenze hingegen erfolgt ein Abschalten des Elektroantriebs für das Fahrwerk. Das Fahrwerk kann dann dementsprechend nicht mehr angetrieben werden. Mit dieser Maßnahme soll eine Tiefentladung des Energiespeichers vermieden werden.

Diese und weitere Vorteile und Merkmale der Erfindung werden nachfolgend anhand von Beispielen unter Zuhilfenahme der begleitenden Figuren näher erläutert. Es zeigen:
- **Fig.** 1: eine Perspektivansicht einer erfindungsgemäßen Bodenverdichtungsvorrichtung in Transportstellung;
- **Fig.** 2: eine Rückansicht der Bodenverdichtungsvorrichtung in Rüttelstellung (Arbeitsstellung);
- **Fig.** 3: eine Seitenansicht der Bodenverdichtungsvorrichtung in Rüttelstellung;
- **Fig.** 4: eine Seitenansicht der Bodenverdichtungsvorrichtung in Transportstellung;
- **Fig.** 5: eine schematische Untersicht auf eine Variante einer Bodenverdichtungsvorrichtung;
- **Fig.** 6: eine schematische Untersicht einer anderen Ausführungsform;
- **Fig.** 7: eine schematische Untersicht wiederum einer anderen Ausführungsform; und
- **Fig.** 8: eine schematische Untersicht einer weiteren Ausführungsform.

Die Figuren 1 bis 4 zeigen im Wesentlichen die gleiche erfindungsgemäße Bodenverdichtungsvorrichtung als Vibrationsplatte jeweils aus unterschiedlichen Blickwinkeln und in unterschiedlichen Betriebszuständen. Da die Figuren den gleichen Gegenstand bezeichnen, werden sie auch zusammen beschrieben.

Auf einer zu einer Untermasse 1 gehörenden Verdichtungsplatte 2 ist, gekoppelt über eine als Schwingungsentkopplungseinrichtung dienende Feder-Dämpfer-einrichtung 3 (z.B. ein Gummipuffer), ein zu einer Obermasse 4 gehörender, unter einer Abdeckung 5 verborgener Antrieb positioniert.

Der Antrieb, üblicherweise ein Benzin- oder Dieselmotor, treibt einen Schwingungserreger 6 an, der mit der Verdichtungsplatte 2 derart gekoppelt ist, dass die von dem Schwingungserreger 6 erzeugten Schwingungen direkt auf die Verdichtungsplatte 2 und somit in den zu verdichtenden Boden übertragen werden.

Alternativ kann der Antrieb auch ein Elektroantrieb sein und einen Elektromotor aufweisen. In diesem Fall kann der Antrieb sowohl an der Obermasse 4 als auch an der Untermasse 1 angeordnet sein. Wenn der Elektromotor an der Obermasse 4 sitzt, ist eine geeignete Leistungsübertragung zwischen dem Elektromotor und dem Schwingungserreger 6 vorgesehen, z.B. ein Riementrieb oder ein an sich bekannter Hydraulikantrieb. Wenn der Elektromotor hingegen an der Untermasse 1 angeordnet ist, kann er den Schwingungserreger 6 direkt antreiben.

Ein für den Elektromotor erforderlicher Energiespeicher kann dabei an der Obermasse 4, z.B. unter der Abdeckung 5 angeordnet sein. Dadurch ist auch der Energiespeicher von den an der Untermasse 1 wirkenden Schwingungen entkoppelt.

An der Untermasse 1 ist ein Fahrwerk 7 angeordnet, das eine bezüglich der Bodenverdichtungsvorrichtung ortsfeste Fahrwerkachse 8 aufweist, um die ein oder mehrere Rollkörper 9 drehbar angeordnet sind. In den Figuren sind zwei als Räder ausgebildete Rollkörper 9 bezeigt, die zusammen einen Radsatz bilden.

In der hier gezeigten Ausführung ist das Fahrwerk 7 an der Untermasse 1, insbesondere an der Verdichtungsplatte 2, angebracht. Damit verringert sich der Schwerpunktabstand der Gesamtvorrichtung von der Fahrwerkachse 8, wodurch sich wiederum das Fahrverhalten der Vorrichtung im Transportbetrieb verbessert. Außerdem verringert sich die Tendenz schwerer Verdichtungsplatten, beim Transport um die Fahrwerkachse 8 in Fahrtrichtung zu kippen.

Die beiden Rollkörper 9 sind durch einen Elektromotor 15 drehend antreibbar, um in der Transportstellung der Vibrationsplatte einen Transport der gesamten Vibrationsplatte mithilfe der dann in Bodenkontakt stehenden Rollkörper 9 zu erleichtern. Der Elektromotor 15 dreht die Rollkörper 9, wodurch diese über den Boden rollen und dabei die restliche Bodenverdichtungsvorrichtung rollend tragen.

Der Bediener kann dazu eine in den Figuren nicht gezeigte Steuerung, z.B. einen Wippschalter oder einen Steuerhebel betätigen, um den Elektromotor 15 ein- und auszuschalten oder auch eine Drehrichtung des Elektromotors 15 vorzugeben. Dadurch lassen sich auch schwere Bodenverdichtungsvorrichtungen bequem rollend transportieren.

Der Elektromotor 15 kann z.B. - wie in Fig. 2 gezeigt - zwischen den beiden Rollkörper 9 angeordnet sein. Ebenso ist es auch möglich, den Elektromotor 15 als Nabenmotor auszubilden, der dann in wenigstens einem der Rollkörper 9 oder auch in beiden Rollkörpern 9 angeordnet ist.

Die Fahrwerkachse 8 kann aus einem tatsächlichen Bauelement bestehen, es kann sich aber auch um eine fiktive Drehachse handeln, die durch an der Verdichtungsplatte 2 befestigte Träger 8a, 8b gebildet wird, welche jeweils die Rollkörper 9 tragen (Fig. 2 und 4).

Die Achsposition der Fahrwerkachse 8 ist bei gegebenem Durchmesser der Rollkörper 9 derart gewählt, dass in einer Rüttelstellung (Fig. 3) die Verdichtungsplatte 2 flächigen Bodenkontakt aufweist und die Rollkörper 9 den Boden nicht berührend (Abstand b), hingegen in einer Transportstellung (Fig. 4) die Verdichtungsplatte 2 den Boden nicht berührt (Abstand a), aber die Rollkörper 9 den Boden berühren und das Gewicht der Vorrichtung tragen. Ein Wechsel zwischen den beiden Stellungen ist durch Kippen der gesamten Vorrichtung um eine Achse möglich, die im Wesentlichen der Fahrwerkachse 8 entspricht. Durch einfaches Wegkippen der Verdichtungsplatte 2 in Richtung einer als Führungsvorrichtung dienenden Deichsel 10 ist hier beispielsweise der Wechsel von der Rüttel- in die Transportstellung möglich. An der Deichsel 10 ist ein Steuerhebel vorgesehen, mit der die Ansteuerung des Schwingungserregers 6 in an sich bekannter Weise erfolgen kann.

Weiterhin vorteilhaft ist es, die Achsposition der Fahrwerkachse 8 und die Größe der Rollkörper 9 derart zu wählen, dass der Abstand b (Fig. 3) zwischen einer Bodenkontaktfläche der Verdichtungsplatte 2 und der untersten Stelle der Rollkörper 9 in Rüttelstellung sowie ein Abstand a (Fig. 4), um den die Rollkörper 9 in Transportstellung vor der dann untersten Stelle der Verdichtungsplatte 2 vorstehen, erreicht werden. Bei ausreichend großem Abstand a ist die Bodenverdichtungsvorrichtung auch bei Bodenunebenheiten problemlos fahrbar, wobei gleichzeitig der Abstand b so gewählt sein muss, dass gewährleistet ist, dass die Rollkörper 9 im Rüttelbetrieb den Boden nicht berühren.

Die Fahrwerkachse 8 ist oberhalb der Verdichtungsplatte 2 angeordnet, wodurch ein günstiger Zusammenhang zwischen der Wirkungslinie der Bedienerzugkraft an der Deichsel 10. dem Schwerpunkt der Gesamtvorrichtung und der Position der Fahrwerkachse 8 möglich ist, so dass ein sehr guter Fahrkomfort ohne Kippneigung in Fahrtrichtung erreicht wird. Die Bodenverdichtungsvorrichtung wird dann im Gleichgewicht balanciert, so dass sich ihr Schwerpunkt im Wesentlichen senkrecht oberhalb der Fahrwerkachse 8 befindet.

Da durch das Anordnen des Fahrwerks 7 an der Untermasse 1, insbesondere auch an der Verdichtungsplatte 2, auch die Rollkörper 9 mit einer hohen Beschleunigung beaufschlagt werden, empfiehlt es sich, die Rollkörper 9 mit einer gezielten Unwucht 11 zu versehen, so dass sie bei Vibration das Bestreben entwickeln, sich von selbst um die Fahrwerkachse 8 zu drehen. Hierdurch wird einer punktuellen Abnutzung der Rollkörperlager entgegengesteuert. Damit ist insbesondere eine Verwendung von Wälzlagern für die Rollkörper 9 geeignet.

Weiterhin weist die hier gezeigte Ausführung eine Trittfläche 12 zur Abstützung des zum Wechsel der Stellungen erforderlichen Moments seitlich an der Obermasse 4 auf, so dass der Bediener beispielsweise durch Belasten der Trittfläche 12 mit dem Fuß und Nach-Hinten- bzw. Nach-Vorne-Kippen der Deichsel 10 die Fahrposition bzw. Transportstellung erreichen kann. Diese Art des Wechsels von der Rüttel- in die Transportstellung und umgekehrt birgt gegenüber Bodenverdichtungsvorrichtungen mit schwenk- oder ausfahrbaren Fahrwerken eine deutlich geringere Verletzungsgefahr in sich und lässt sich sehr schnell vollziehen, weil kein Umbau des Fahrwerks erforderlich ist.

Die Trittfläche 12 kann auch als Schutzabdeckung für den dahinter befindlichen Elektromotor 15 dienen.

Die Deichsel 10 ist in den Fig. 1 bis 4 aus der sonst üblichen Betriebsstellung nach oben in eine Arretierungsstellung verschwenkt. In dieser Stellung kann die Deichsel durch eine nicht dargestellte Arretierungsvorrichtung arretiert werden, um eine kompakte Einheit mit der restlichen Vibrationsplatte für den Transport zu erreichen.

Gleichzeitig wird die Stellung der Deichsel 10 in der Arretierungsstellung erkannt, so dass der Elektroantrieb in einen Bereitschaftszustand übergeht.

Zweite Voraussetzung für das Aktivieren des Bereitschaftszustandes ist es, dass die Vibrationsplatte verkippt wird, wie in Fig. 4 gezeigt. Die Verkippung der Vibrationsplatte durch Verschwenken um die Rollkörper 9 kann zum Beispiel durch einen Neigungssensor erkannt werden.

In diesem Bereitschaftszustand werden in den Figuren nicht gezeigte Steuerelemente als Transportbedieneinrichtung aktiviert, über die der Elektroantrieb ein- bzw. ausgeschaltet werden kann, um die Rollkörper 9 drehend anzutreiben und die Vibrationsplatte über dem Boden zu verfahren.

Fig. 5 zeigt in schematischer Untersicht eine Variante einer als Bodenverdichtungsvorrichtung dienenden Vibrationsplatte.

Hierbei sind zwei als Räder ausgebildete Rollkörper 9a, 9b vorgesehen, die eine gemeinsame Drehachse (Fahrwerksachse 8) aufweisen. An einem der Rollkörper (Rollkörper 9a) ist ein Elektroantrieb 15 als Nabenmotor vorgesehen, durch den der Rollkörper 9a drehend antreibbar ist.

Der andere Rollkörper 9b (in Fig. 5 der untere) ist dabei lediglich frei drehbar gelagert und wird nicht angetrieben.

Durch Drehzahländerung sowohl hinsichtlich der Drehgeschwindigkeit als auch der Drehrichtung kann gegebenenfalls eine Lenkunterstützung erreicht werden.

Bei einer nicht dargestellten Variante ist beiden Rollkörpern 9a und 9b jeweils ein eigener Elektroantrieb 15 zugeordnet. Die beiden Elektroantriebe 15 können individuell angesteuert werden, um auf diese Weise eine Lenkbarkeit der Vibrationsplatte zu erreichen. Wenn die beiden Elektroantriebe 15 gegenläufig betrieben werden, drehen sich die jeweils zugeordneten Rollkörper 9a, 9b ebenfalls gegenläufig, so dass die Vibrationsplatte auf der Stelle gedreht werden kann.

Fig. 6 zeigt eine Variante, bei der ebenfalls der Elektroantrieb 15 als Nabenmotor in dem Rollkörper 9a (in Fig. 6 der obere Rollkörper) angeordnet ist. Jedoch ist der andere Rollkörper 9b über eine Welle 16 mit dem Elektroantrieb 15 oder dem Rollkörper 9a gekoppelt.

Damit werden beide Rollkörper 9a, 9b gleichermaßen mit gleicher Drehzahl und gleicher Drehrichtung angetrieben.

Bei der Variante von Fig. 7 ist der Elektroantrieb 15 nicht direkt einem der Rollkörper 9a, 9b zugeordnet, sondern etwa mittig zwischen den beiden Rollkörpern 9a, 9b angeordnet. Dementsprechend kann der Elektroantrieb 15 zwei Wellenausgänge (Wellen 16) aufweisen.

Bei einer nicht dargestellten Variante kann der Elektroantrieb 15 auch nur einen Wellenausgang aufweisen, der dann zu nur einem der Rollkörper 9a, 9b geführt wird.

Fig. 8 zeigt wiederum eine andere Variante, bei der der Elektroantrieb 15 - ähnlich wie bei Fig. 5 - lediglich dem Rollkörper 9a zugeordnet ist, während der Rollkörper 9b frei dreht. Jedoch ist der Elektroantrieb 15 nicht als Nabenmotor ausgebildet, sondern als separater Motor, der über einen Getriebe-Welle-Mechanismus 17 den zugeordneten Rollkörper 9a antreibt.

Auch weitere Antriebe der Rollkörper sind möglich. Zum Beispiel kann der Elektroantrieb ein Reibrad aufweisen, das auf eines der Rollkörper (Transportrad) gedrückt werden kann.

## Patentansprüche

1. Bodenverdichtungsvorrichtung, mit
- einer eine Verdichtungsplatte (2) aufweisenden Untermasse (1);
- einer mit der Untermasse (1) über eine Schwingungsentkopplungseinrichtung (3) gekoppelten Obermasse (4);
- einem die Verdichtungsplatte (2) beaufschlagenden Schwingungserreger (6);
- einem Fahrwerk (7) mit einem oder mehreren Rollkörpern (9) zum Transport der Vorrichtung; und mit
- einem Elektroantrieb (15) zum Antreiben von wenigstens einem der Rollkörper (9);
**dadurch gekennzeichnet, dass**
- ein elektrischer Energiespeicher vorgesehen ist, zum Versorgen des Elektroantriebs (15) mit elektrischer Energie.

2. Bodenverdichtungsvorrichtung nach Anspruch 1, wobei
- das Fahrwerk (7) ortsfest an der Untermasse (1) angebracht ist; und wobei
- das Fahrwerk (7) mit einem Abstand zu einer Aufstandsfläche der Verdichtungsplatte (2) angeordnet ist, der derart bemessen ist, dass die Bodenverdichtungsvorrichtung über die Rollkörper (9) kippbar ist, derart, dass die Verdichtungsplatte (2) in einer Transportstellung den Boden nicht berührt, aber die Rollkörper (9) den Boden berühren und das Gewicht der Vorrichtung tragen.

3. Bodenverdichtungsvorrichtung nach einem der vorstehenden Ansprüche, wobei
- eine Trageinrichtung vorgesehen ist, mit der das Fahrwerk (7) an der Obermasse (4) bewegbar befestigt ist;
- das Fahrwerk (7) mithilfe der Trageinrichtung zwischen einer Arbeitsstellung, in der die Bodenverdichtungsvorrichtung zum Verdichten eines Bodens geeignet ist, und einer Transportstellung zum Transportieren der Bodenverdichtungsvorrichtung bewegbar ist.

4. Bodenverdichtungsvorrichtung nach einem der vorstehenden Ansprüche, wobei das Fahrwerk (7) wenigstens zwei Rollkörper (9a, 9b) aufweist, von denen wenigstens ein Rollkörper (9a) durch den Elektroantrieb (15) antreibbar ist.

5. Bodenverdichtungsvorrichtung nach Anspruch 4, wobei die beiden Rollkörper (9a, 9b) durch eine Drehmomentkopplung (16) miteinander verbunden sind, derart, dass beide Rollkörper (9a, 9b) durch den Elektroantrieb (15) gemeinsam angetrieben sind.

6. Bodenverdichtungsvorrichtung nach einem der vorstehenden Ansprüche, wobei
- eine Steuerung vorgesehen ist, zum Ansteuern des Elektroantriebs (15); und wobei
- durch die Steuerung ein Bereitschaftszustand bewirkbar ist, in dem der Elektroantrieb (15) für das Fahrwerk (7) aktivierbar ist, während der Schwingungserreger (6) nicht aktivierbar ist.

7. Bodenverdichtungsvorrichtung nach Anspruch 6, wobei
- der Bereitschaftszustand durch eine Schalteinrichtung aktivierbar ist; und wobei
- die Schalteinrichtung aufweist:
+ einen Neigungsdetektor zum Erkennen, ob die Bodenverdichtungsvorrichtung um die Fahrwerkachse (8) gekippt ist; und/oder
+ einen Deichseldetektor zum Erkennen einer Stellung einer Führungsdeichsel (10) in einem aufgerichteten Arretierungszustand.

8. Bodenverdichtungsvorrichtung nach einem der vorstehenden Ansprüche, wobei eine Transportbedieneinrichtung vorgesehen ist, zum Aktivieren des Elektroantriebs (15) in wenigstens eine Drehrichtung des zugeordneten Rollkörpers (9) und damit Transportrichtung der Bodenverdichtungsvorrichtung.

9. Bodenverdichtungsvorrichtung nach einem der vorstehenden Ansprüche, wobei
- die Drehzahl des Elektroantriebs (15) konstant ist; oder wobei
- die Drehzahl des Elektroantriebs (15) mithilfe der Transportbedieneinrichtung veränderbar ist.

10. Bodenverdichtungsvorrichtung nach einem der vorstehenden Ansprüche, wobei
- eine Führungsvorrichtung (10) zum manuellen Führen der Bodenverdichtungsvorrichtung durch einen Bediener vorgesehen ist;
- die Führungsvorrichtung (10) an der Obermasse (4) angebracht ist.

11. Bodenverdichtungsvorrichtung nach einem der vorstehenden Ansprüche, wobei der elektrische Energiespeicher an der Obermasse (4) oder an der Untermasse (1) oder an der Führungsvorrichtung (10) angeordnet ist.

12. Bodenverdichtungsvorrichtung nach einem der vorstehenden Ansprüche, wobei
- der Schwingungserreger (6) durch einen elektrischen Arbeitsantrieb antreibbar ist; und wobei
- der elektrische Arbeitsantrieb durch elektrische Energie von dem elektrischen Energiespeicher versorgt wird.

13. Bodenverdichtungsvorrichtung nach einem der Ansprüche 1 bis 11, wobei
- der Schwingungserreger (6) durch einen Verbrennungsmotor antreibbar ist;
- eine Starterbatterie für einen Starter des Verbrennungsmotors vorgesehen ist;
- die Starterbatterie den elektrischen Energiespeicher für den Elektroantrieb (15) für das Fahrwerk (7) bildet.

14. Bodenverdichtungsvorrichtung nach Anspruch 13, wobei der Energiespeicher für den Elektroantrieb (15) durch den Verbrennungsmotor aufladbar ist.

15. Bodenverdichtungsvorrichtung nach einem der vorstehenden Ansprüche, wobei eine Ladevorrichtung vorgesehen ist, zum Überwachen eines Ladezustands des Energiespeichers, mit wenigstens einer der folgenden Funktionen:
- Bei Unterschreiten einer vorgegebenen oberen Restladungsgrenze Abschalten des Arbeitsantriebs für den Schwingungserreger; und wobei
- Bei Unterschreiten einer vorgegebenen unteren Restladungsgrenze Abschalten des Elektroantriebs für das Fahrwerk.

## Claims

1. Ground compacting device, having
- a lower mass (1) comprising a compacting plate (2);
- an upper mass (4) coupled to the lower mass (1) via a vibration decoupling device (3);
- a vibration exciter (6) acting upon the compacting plate (2);
- a running gear (7) having one or a plurality of roller bodies (9) for transportation of the device; and having
- an electric drive (15) for driving at least one of the roller bodies (9);
**characterised in that**
- an electric power store is provided to supply the electric drive (15) with electric power.

2. Ground compacting device as claimed in claim 1, wherein
- the running gear (7) is attached to the lower mass (1) in a stationary manner; und wherein
- the running gear (7) is disposed at a distance to a standing surface of the compacting plate (2), which distance is of a length such that the ground compacting device can be tilted via the roller bodies (9) in such a way that the compacting plate (2) in a transportation position does not contact the ground but the roller bodies (9) contact the ground and support the weight of the device.

3. Ground compacting device as claimed in any one of the preceding claims, wherein
- a carrier device is provided with which the running gear (7) is movably fastened to the upper mass (4);
- with the aid of the carrier device the running gear (7) can be moved between a working position, in which the ground compacting device is able to compact the ground, and a transportation position for transportation of the ground compacting device.

4. Ground compacting device as claimed in any one of the preceding claims, wherein the running gear (7) comprises at least two roller bodies (9a, 9b), at least one roller body (9a) of which can be driven by the electric drive (15).

5. Ground compacting device as claimed in claim 4, wherein the two roller bodies (9a, 9b) are connected to each other via a torque coupling (16) in such a way that the two roller bodies (9a, 9b) are jointly driven by the electric drive (15).

6. Ground compacting device as claimed in any one of the preceding claims, wherein
- a controller is provided to actuate the electric drive (15); und wherein
- by means of the controller a readiness condition can be brought about, in which the electric drive (15) for the running gear (7) can be activated while the vibration exciter (6) cannot be activated.

7. Ground compacting device as claimed in claim 6, wherein
- the readiness condition can be activated by a switching device; and wherein
- the switching device comprises:
+ an inclination sensor to detect whether the ground compacting device is tilted about the running gear axle (8); and/or
+ a drawbar detector to detect a position of a guiding drawbar (10) in an upright stopping condition.

8. Ground compacting device as claimed in any one of the preceding claims, wherein a transport operating device is provided to activate the electric drive (15) in at least one direction of rotation of the associated roller body (9) and therefore transport direction of the ground compacting device.

9. Ground compacting device as claimed in any one of the preceding claims, wherein
- the speed of the electric drive (15) is constant; or wherein
- the speed of the electric drive (15) can be changed with the aid of the transport operating device.

10. Ground compacting device as claimed in any one of the preceding claims, wherein
- a guiding device (10) for manually guiding the ground compacting device by an operator is provided;
- the guiding device (10) is attached to the upper mass (4).

11. Ground compacting device as claimed in any one of the preceding claims, wherein the electric power store is disposed on the upper mass (4) or on the lower mass (1) or on the guiding device (10).

12. Ground compacting device as claimed in any one of the preceding claims, wherein
- the vibration exciter (6) can be driven by an electric working drive; and wherein
- the electric working drive is supplied with electric power from the electric power store.

13. Ground compacting device as claimed in any one of claims 1 to 11, wherein
- the vibration exciter (6) can be driven by a combustion engine;
- a starter battery for starting the combustion engine is provided;
- the starter battery forms the electric power store for the electric drive (15) for the running gear (7).

14. Ground compacting device as claimed in claim 13, wherein the power store for the electric drive (15) can be charged by the combustion engine.

15. Ground compacting device as claimed in any one of the preceding claims, wherein a charging device is provided to monitor a charge condition of the power store, having at least one of the following functions:
- when the charge falls below a preset upper residual charge limit, switching off the working drive for the vibration exciter; and wherein
- when the charge falls below a preset lower residual charge limit, switching off the electric drive for the running gear.

## Revendications

1. Dispositif de compactage de sol avec
- une masse inférieure (1) comprenant une plaque de compactage (2) ;
- une masse supérieure (4) couplée avec la masse inférieure (1) par l'intermédiaire d'un dispositif de découplage de vibrations (3) ;
- un excitateur de vibrations (6) sollicitant la plaque de compactage (2) ;
- un train de roulement (7) avec un ou plusieurs corps de roulement (9) pour le transport du dispositif ; et avec
- un entraînement électrique (15) pour l'entraînement d'au moins un des corps de roulement (9) ;
**caractérisé en ce que**
- un accumulateur d'énergie électrique est prévu, pour l'alimentation de l'entraînement électrique (15) en énergie électrique.

2. Dispositif de compactage de sol selon la revendication 1, dans lequel
- le train de roulement (7) est monté de manière fixe sur la masse inférieure (1) ; et dans lequel
- le train de roulement (7) est disposé à une distance par rapport à une surface de contact de la plaque de compactage (2), qui est dimensionnée de sorte que le dispositif de compactage de sol puisse être basculé au-dessus des corps de roulement (9), de sorte que la plaque de compactage (2) ne touche pas le sol dans une position de transport, mais que les corps de roulement (9) touchent le sol et supportent le poids des dispositifs.

3. Dispositif de compactage de sol selon l'une des revendications précédentes, dans lequel
- un dispositif de support est prévu, avec lequel le train de roulement (7) est fixé de manière mobile à la masse supérieure (4) ;
- le train de roulement (7) peut être déplacé, à l'aide du dispositif de support, entre une position de travail, dans laquelle le dispositif de compactage de sol est conçu pour le compactage d'un sol, et une position de travail pour le transport du dispositif de compactage de sol.

4. Dispositif de compactage de sol selon l'une des revendications précédentes, dans lequel le train de roulement (7) comprend au moins deux corps de roulement (9a, 9b) dont au moins un corps de roulement (9a) peut être entraîné par l'entraînement électrique (15).

5. Dispositif de compactage de sol selon la revendication 4, dans lequel les deux corps de roulement (9a, 9b) sont reliés entre eux par un couplage à couple (16) de sorte que les deux corps de roulement (9a, 9b) peuvent être entraînés conjointement par l'entraînement électrique (15).

6. Dispositif de compactage de sol selon l'une des revendications précédentes, dans lequel
- une commande est prévue, pour le contrôle de l'entraînement électrique (15) ; et dans lequel
- la commande permet de générer un état de disponibilité dans lequel l'entraînement électrique (15) peut être activé pour le train de roulement (7), tandis que l'excitateur de vibrations (6) ne peut pas être activé.

7. Dispositif de compactage de sol selon la revendication 6, dans lequel
- l'état de disponibilité peut être activé par un dispositif de commutation ; et dans lequel
- le dispositif de commutation comprend :
+ un détecteur d'inclinaison pour détecter si le dispositif de compactage de sol est basculé autour de l'axe du train de roulement (8) ; et/ou
+ un détecteur de timon pour la détection d'une position d'un timon (10) dans un état de blocage vertical.

8. Dispositif de compactage de sol selon l'une des revendications précédentes, dans lequel un dispositif de commande de transport est prévu, pour l'activation de l'entraînement électrique (15) dans au moins un sens de rotation du corps de roulement (9) correspondant et donc dans la direction de transport du dispositif de compactage de sol.

9. Dispositif de compactage de sol selon l'une des revendications précédentes, dans lequel
- la vitesse de rotation de l'entraînement électrique (15) est constante ; ou dans lequel
- la vitesse de rotation de l'entraînement électrique (15) peut être modifiée à l'aide du dispositif de commande de transport.

10. Dispositif de compactage de sol selon l'une des revendications précédentes, dans lequel
- un dispositif de guidage (10) est prévu pour le guidage manuel du dispositif de compactage de sol par un opérateur ;
- le dispositif de guidage (10) est monté sur la masse supérieure (4).

11. Dispositif de compactage de sol selon l'une des revendications précédentes, dans lequel l'accumulateur d'énergie électrique est disposé sur la masse supérieure (4) ou sur la masse inférieure (1) ou sur le dispositif de guidage (10).

12. Dispositif de compactage de sol selon l'une des revendications précédentes, dans lequel
- l'excitateur de vibrations (6) peut être entraîné par un entraînement de travail électrique ; et dans lequel
- l'entraînement de travail électrique est alimenté en énergie électrique par l'accumulateur d'énergie électrique.

13. Dispositif de compactage de sol selon l'une des revendications 1 à 11, dans lequel
- l'excitateur de vibrations (6) peut être entraîné par un moteur à combustion interne ;
- une batterie de démarrage est prévue pour un dispositif de démarrage du moteur à combustion interne ;
- la batterie de démarrage constitue l'accumulateur d'énergie électrique pour l'entraînement électrique (15) pour le train de roulement (7).

14. Dispositif de compactage de sol selon la revendication 13, dans lequel l'accumulateur d'énergie pour l'entraînement électrique (15) peut être chargé par le moteur à combustion interne.

15. Dispositif de compactage de sol selon l'une des revendications précédentes, dans lequel un dispositif de charge est prévu, pour la surveillance d'un état de charge de l'accumulateur d'énergie, avec au moins une des fonctions suivantes :
- lors du passage en dessous d'une limite de charge restante supérieure prédéterminée, arrêt de l'entraînement de travail pour l'excitateur de vibrations ; et dans lequel
- lors du passage en dessous d'une limite de charge restante inférieure, arrêt de l'entraînement électrique pour le train de roulement.
